# EUROPÄISCHE PATENTANMELDUNG

(11) **EP 4 674 571 A1**
(43) Veröffentlichungstag der Anmeldung: **07.01.2026**
(21) Anmeldenummer: 24185768.9
(22) Anmeldetag: 01.07.2024
(51) Int. Cl.: B25F 5/02

(54) **SCHUTZHÜLLE FÜR EINE BEDIENVORRICHTUNG EINER WERKZEUGMASCHINE**

(71) Anmelder: Hilti Aktiengesellschaft, 9494 Schaan (LI)
(72) Erfinder: Bergmann, Niklas, 86916 Kaufering (DE); Zacher, Martin, 86845 Großaitingen (DE); Meuer, Roland, 86833 Ettringen (DE)
(74) Vertreter: Hilti Aktiengesellschaft Corporate Intellectual Property

(57) **Zusammenfassung**

Bedienvorrichtung für eine Werkzeugmaschine, insbesondere für ein Schleifgerät, enthaltend eine Leiterplatte mit einem Mikrocontroller, wenigstens ein Schaltelement und eine Anschlusseinrichtung.

Die Leiterplatte ist vollständig durch eine transparente, elastische Schutzhülle ummantelt ist, wobei das wenigstens eine Schalterelement so an einer Oberseite der Leiterplatte positioniert und die Schutzhülle so ausgestaltet ist, dass durch das Schaltelement mittels einer Kraftausübung auf die Schutzhülle bedienbar ist.

## Beschreibung

Die vorliegende Erfindung betrifft eine Bedienvorrichtung für eine Werkzeugmaschine, insbesondere für ein Schleifgerät, enthaltend eine Leiterplatte mit einem Mikrocontroller, wenigstens ein Schaltelement und eine Anschlusseinrichtung.

Darüber hinaus betrifft die vorliegende Erfindung eine Werkzeugmaschine mit wenigstens einer Bedienvorrichtung.

Elektrisch betriebene Werkzeugmaschinen enthalten eine Bedienvorrichtung, durch welche die Werkzeugmaschine aktiviert oder deaktiviert werden kann. Die rauen und schmutzigen Umgebungen, in den Werkzeugmaschinen oftmals eingesetzt werden, können zu Beschädigungen und zu einem Ausfall einzelner Komponenten der Werkzeugmaschine oder sogar zu einem Ausfall der gesamten Werkzeugmaschine führen. Insbesondere die oftmals empfindlichen Bedienvorrichtungen der Werkzeugmaschinen werden durch den im Einsatz einer Werkzeugmaschine generierten Schmutz (d.h. Staub und/ Schlamm) stark strapaziert.

Es ist damit Aufgabe der vorliegenden Erfindung das vorstehend beschriebene Problem zu lösen.

Die Aufgabe wird gelöst durch den Gegenstand des unabhängigen Patentanspruchs 1 und 7. Weitere vorteilhafte Ausführungsformen des erfindungsgemäßen Gegenstands sind in den entsprechenden abhängigen Patentansprüchen enthalten.

Die Aufgabe wird dabei insbesondere gelöst durch eine Bedienvorrichtung für eine Werkzeugmaschine, insbesondere für ein Schleifgerät, enthaltend eine Leiterplatte mit einem Mikrocontroller, wenigstens ein Schaltelement und eine Anschlusseinrichtung.

Erfindungsgemäß ist die Leiterplatte vollständig durch eine transparente, elastische Schutzhülle ummantelt ist, wobei das wenigstens eine Schalterelement so an einer Oberseite der Leiterplatte positioniert und die Schutzhülle so ausgestaltet ist, dass durch das Schaltelement mittels einer Kraftausübung auf die Schutzhülle bedienbar ist.

Gemäß einer vorteilhaften Ausführungsform kann es möglich sein, dass die Leiterplatte wenigstens eine Lichtquelle enthält, wobei die wenigstens eine Lichtquelle so an der Leiterplatte positioniert und die Schutzhülle so ausgestaltet ist, dass Licht von der wenigstens einen Lichtquelle durch die Schutzhülle scheinen kann.

Entsprechend einer weiteren vorteilhaften Ausführungsform kann es möglich sein, dass die Leiterplatte wenigstens eine Lichtquelle sowie ein wenigstens ein Lichtleitelement enthält. Mit Hilfe des Lichtleitelement kann das Licht aus der Lichtquelle in eine bestimmte Richtung geleitete werden. Hierdurch muss die Bedienvorrichtung mit der Lichtquelle nicht unmittelbar an einer Oberfläche des Gehäuses der Werkzeugmaschine positioniert werden, damit das Licht der Lichtquelle von einem Anwender der Werkzeugmaschine wahrgenommen werden kann. Darüber hinaus kann es möglich sein, dass das Lichtleitelement wenigstens eine Linse zum Bündeln oder Streuen des Lichtes der Lichtquelle enthält.

Gemäß einer weiteren vorteilhaften Ausführungsform kann es möglich sein, dass an einer Oberfläche der Schutzhülle wenigstens ein Tastelement positioniert ist, mit dem das wenigstens eine Schalterelement durch die Schutzhülle bedienbar ist. Hierdurch muss die Bedienvorrichtung mit dem Schaltelement nicht unmittelbar an einer Oberfläche des Gehäuses der Werkzeugmaschine positioniert werden, damit das Schaltelement von einem Anwender der Werkzeugmaschine bedient werden kann.

Entsprechend einer weiteren vorteilhaften Ausführungsform kann es möglich sein, dass an wenigstens einer Oberfläche der Schutzhülle eine Erhebung und/oder Vertiefung positioniert ist. Hierdurch kann die Bedienvorrichtung auf einfache Art und Weise an einer zu der Erhebung und/oder Vertiefung korrespondierenden Einrichtung an dem Werkzeugmaschinengehäuse ausgerichtet werden. Darüber hinaus kann die Erhebung und/oder Vertiefung dazu verwendet werden, dass die Bedienvorrichtung mit dem Werkzeugmaschinengehäuse verbunden werden kann. Die Erhebung und/oder Vertiefung kann dabei auch als Positionier- und Halteeinrichtung bezeichnet werden.

Gemäß einer weiteren vorteilhaften Ausführungsform kann es möglich sein, dass die Schutzhülle wenigstens teilweise ein thermoplastischen Polyamid enthält. Alternativ besteht die Schutzhülle wenigstens teilweise aus einem thermoplastischen Elastomer.

Des Weiteren wird die Aufgabe gelöst durch eine Werkzeugmaschine mit wenigstens einer erfindungsgemäßen Bedienvorrichtung.

Entsprechend einer vorteilhaften Ausführungsform kann es möglich sein, dass die wenigstens eine Bedienvorrichtung an einem Handgriff der Werkzeugmaschine positioniert ist. Hierdurch kann die Bedienvorrichtung auf einfache Art und Weise von einem Anwender der Werkzeugmaschine bedient werden. Mit Handgriff kann ein Haupt- oder Hilfshandgriff gemeint sein.

Gemäß einer weiteren vorteilhaften Ausführungsform kann es möglich sein, dass die wenigstens eine Bedienvorrichtung innerhalb eines Gehäuses der Werkzeugmaschine positioniert ist. Hierdurch ist die Bedienvorrichtung zusätzlich vor Schmutz (z.B. Staub) und Flüssigkeiten (z.B. Wasser) geschützt.

Weitere Vorteile ergeben sich aus der folgenden Figurenbeschreibung. In den Figuren sind verschiedene Ausführungsbeispiele der vorliegenden Erfindung dargestellt.

Die Figuren, die Beschreibung und die Ansprüche enthalten zahlreiche Merkmale in Kombination. Der Fachmann wird die Merkmale zweckmässigerweise auch einzeln betrachten und zu sinnvollen weiteren Kombinationen zusammenfassen.

Es zeigen:
- Figur 1: eine Seitenansicht auf eine Werkzeugmaschine in einer bespielhaften Ausführungsform;
- Figur 2: eine perspektivische Teilansicht auf ein Gehäuse der Werkzeugmaschine;
- Figur 3: eine perspektivische Seitenansicht auf eine Bedienvorrichtung im Inneren des Gehäuses der Werkzeugmaschine;
- Figur 4: eine Seitenansicht auf die Bedienvorrichtung der Werkzeugmaschine;
- Figur 5: eine perspektivische Vorderansicht auf die Bedienvorrichtung der Werkzeugmaschine;
- Figur 6: eine Draufsicht auf die Bedienvorrichtung der Werkzeugmaschine; und
- Figur 7: eine Unteransicht auf die Bedienvorrichtung der Werkzeugmaschine.

### Ausführungsbeispiele:

In Figur 1 ist eine Werkzeugmaschine 1 gezeigt.

Die in Figur 1 dargestellte Werkzeugmaschine 1 ist gemäß einer beispielhaften Ausführungsform in Form eines Schleifgeräts ausgestaltet.

Gemäß einem alternativen Ausführungsbeispiel kann die Werkzeugmaschine 1 auch in Form einer Säge, eines Schraubers, eines Bohrhammers oder dergleichen ausgestaltet sein.

Die als Schleifgerät ausgestaltete Werkzeugmaschine 1 enthält dabei im Wesentlichen ein Gehäuse 2, einen Haupthandgriff 3, einen Hilfshandgriff 4 und eine Werkzeugaufnahme 5.

Im Inneren des Gehäuses 2 ist im Wesentlichen einen Antrieb in Form eines Elektromotors, eine Getriebevorrichtung, eine Antriebswelle und eine Steuereinrichtung positioniert.

Der Antrieb, die Getriebevorrichtung, die Antriebswelle und die Steuereinrichtung sind in den Figuren nicht dargestellt.

Der als Elektromotor ausgestaltete Antrieb, die Getriebevorrichtung, die Antriebswelle und die Werkzeugaufnahme 5 sind so im Inneren des Gehäuses 2 zueinander angeordnet, dass ein in dem Elektromotor erzeugtes Drehmoment auf die Getriebevorrichtung, die Antriebswelle und schließlich auf die Werkzeugaufnahme 5 übertragen werden kann.

Der als Elektromotor ausgestaltete Antrieb ist in Form eines bürstenlosen Gleichstrommotors ausgestaltet.

Das Gehäuse 2 weist ein vorderes Ende 2a, ein hinteres Ende 2b, ein oberes Ende 2c und ein unteres Ende 2d auf.

An dem vorderen Ende 2a und unteren Ende 2d des Gehäuses 2 ist die Werkzeugaufnahme 5 positioniert. Die Werkzeugaufnahme 5 dient zum Aufnehmen und Halten eines Werkzeugs 6.

In dem beispielhaften Ausführungsbeispiel ist das Werkzeug 6 als Schleifmittel bzw. Schleifscheibe ausgestaltet.

Der Haupthandgriff 3 sowie der Hilfshandgriff 4 dient zum Halten und Führen der Werkzeugmaschine 1.

Der Hilfshandgriff 4 ist wiederlösbar mit dem vorderen Ende 2a des Gehäuses 2 verbunden.

Der Haupthandgriff 3 ist an dem hinteren Ende 2b des Gehäuses 2 positioniert. An einem freien Ende 3a des Haupthandgriffs 3 ist eine Energieversorgung 3b angebracht.

Die Energieversorgung 3b dient zum Versorgen der Werkzeugmaschine mit elektrischer Energie.

In dem vorliegenden Ausführungsbeispiel ist die Energieversorgung 3b als Stromkabel ausgestaltet.

Alternativ zu der Ausführungsform als Stromkabel kann die Energieversorgung 3b auch als Akkumulator ausgebildet sein. Die Ausführungsform der Energieversorgung 3b als Akkumulator ist in den Figuren nicht dargestellt.

Eine Bedienvorrichtung 7 ist im Inneren des Haupthandgriffs 3 positioniert.

Gemäß einer alternativen Ausführungsform der Werkzeugmaschine 1 kann die Bedienvorrichtung 7 auch an einer anderen Stelle im Inneren des Gehäuses 2 positioniert sein. Diese alternative Ausführungsform im Inneren der Werkzeugmaschine 1 ist in den Figuren nicht gezeigt.

Die Bedienvorrichtung 7 dient zum Bedienen bzw. Aktivieren der Werkzeugmaschine 1 und ist bei dem vorliegenden Ausführungsbeispiel innerhalb des Haupthandgriffs 3 positioniert.

Die Bedienvorrichtung 7 enthält im Wesentlichen eine Leiterplatte 8 mit einem Mikrocontroller 9, ein erstes, zweites und drittes Schaltelement 10a, 10b, 10c, eine Lichtquelle 11 sowie eine Anschlusseinrichtung 12 für Leitungen 13.

Die Leiterplatte 8 weist ein vorderes Ende 8a, ein hinteres Ende 8b, eine Oberseite 8c und eine Unterseite 8d auf.

Der Mikrocontroller 9 dient zum Verarbeiten von Signalen und Daten sowie zum Steuern und Regeln von Funktionen der Werkzeugmaschine 1.

Das erste Schaltelement 10a ist in dem vorliegenden Ausführungsbeispiel als Aktivierungsschalter ausgestaltet. Mit Hilfe des als Aktivierungsschalter ausgestalteten ersten Schaltelements 10a kann die Werkzeugmaschine 1 in einen Aktivierungszustand oder Deaktivierungszustand eingestellt werden. Das erste Schaltelement 10a ist dabei als Druckschalter ausgeformt.

Mit dem zweiten und dritten Schaltelement 10b, 10c können weitere Funktionen der Werkzeugmaschine 1 aktiviert oder deaktiviert werden. Sowohl das zweite als auch dritte Schaltelement 10b, 10c ist ebenfalls als Druckschalter ausgebildet.

Die Lichtquelle 11 ist in Form einer LED-Lampe ausgestaltete.

Die Anschlusseinrichtung 12 dient zum Aufnehmen und Halten von elektrischen Leitungen 13, durch welche elektrische Signale von und zu der Leiterplatte 8 gebracht werden können. Durch die Leitungen 13 ist die Leiterplatte 8 mit der Steuereinrichtung der Werkzeugmaschine 1 kommunikativ verbunden.

Wie in den Figuren gezeigt befindet sich der Mikrocontroller 9, das erste, zweite und dritte Schaltelement 10a, 10b, 10c, die Lichtquelle 11 auf der Oberseite 8c der Leiterplatte 8.

Die Anschlusseinrichtung 12 ist an dem vorderen Ende 8a der Leiterplatte 8 positioniert. Der Mikrocontroller 9 und die Anschlusseinrichtung 12 stehen miteinander in Verbindung, sodass elektrische Signale ausgetauscht werden können.

Optional ist noch ein Transceiver zum Senden und Empfangen von elektrischen Signalen an der Leiterplatte 8 vorgesehen.

Die Leiterplatte 8 ist vollständig durch eine transparente, elastische Schutzhülle 14 ummantelt. Das Material der Schutzhülle 14 ist dabei so ausgewählt, dass zum einen das Material so transparent ist, um das Licht der Lichtquelle 11 durch die Schutzhülle 14 scheinen zu lassen. Das Material der Schutzhülle 14 muss gleichzeitig so gewählt sein, dass es so elastisch ist, damit die als Druckschalter ausgestalteten Schaltelemente 10a, 10b, 10c mit einem gewissen Kraftaufwand in Richtung A durch die Schutzhülle 14 betätigt werden können.

Mit anderen Worten: das Material der Schutzhülle 14 ist so weich, dass die Schutzhülle 14 zum Betätigen der Schalterelement 10a, 10b, 10c elastisch verformt werden kann. Das Material der Schutzhülle 14 ist ebenfalls so gewählt, dass es wasserfest und widerstandsfähig gegen Schutz (= Staub und/oder Schlamm) ist.

In dem vorliegenden Ausführungsbeispiel besteht das Material der Schutzhülle 14 aus thermoplastischen Polyamid.

In Figur 3 ist eine Ausführungsform gezeigt, bei der die Bedienvorrichtung 7 nicht unmittelbar an einer Oberfläche des Gehäuses 2 der Werkzeugmaschine 1 positioniert ist. Die Bedienvorrichtung 7 ist im Inneren des Haupthandgriffs 3 angeordnet. Damit das erste, zweite und dritte Schaltelement 10a, 10b, 10c der Bedienvorrichtung 7 durch einen Anwender der Werkzeugmaschine 1 bedienbar sind, ist ein erstes Tastelement 15a in Richtung B über dem ersten Schaltelement 10a angeordnet. Figur 3 zeigt die Bedienvorrichtung 7 mit lediglich dem ersten Tastelement 15a über dem ersten Schaltelement 10a.

Der Anwender der Werkzeugmaschine 1 ist in den Figuren nicht gezeigt.

Wie in Figur 4 angedeutet, ist ein zweites Tastelement 15b in Richtung B über dem zweiten Schaltelement 10b angeordnet. Ein drittes Tastelement 15c ist in Richtung B über dem dritten Schaltelement 10c angeordnet. Das dritte Tastelement 15c ist in den Figuren nicht ersichtlich.

Das Material der Tastelemente 15a, 15b, 15c ist nicht elastisch und nicht verformbar, sodass eine Kraft auf ein Tastelement 15a, 15b, 15c direkt auf ein entsprechendes Schaltelement 10a, 10b, 10c übertragen werden kann.

Die jeweiligen Tastelement 15a, 15b, 15c ist so ausgestaltete, dass ein freies Ende eines Tastelements 15a, 15b, 15c aus dem Gehäuse 2 der Werkzeugmaschine 1 herausragt, sodass ein Anwender der Werkzeugmaschine 1 eine gewisse Kraft auf das freie Ende eines Tastelements 15a, 15b, 15c ausüben kann, um das jeweilige Schaltelement 10a, 10b, 10c am gegenüberliegenden Ende des Tastelements 15a, 15b, 15c betätigen zu können.

In Figur 3 ist ein Lichtleitelement 16 in Richtung B über der Lichtquelle 11 positioniert. Das Lichtleitelement 16 ist aus einem transparenten (= lichtdurchlässigen) Material gefertigt. Optional kann das Lichtleitelement 16 noch eine Linse enthalten, um das Licht der Lichtquelle 11 zu bündeln oder ggf. zu streuen.

Das Lichtleitelement 16 dient dazu, das Licht der Lichtquelle 11 an die Oberfläche des Gehäuses 2 der Werkzeugmaschine 1 zu leiten, wenn sich die Bedienvorrichtung 7 mit der Lichtquelle 11 nicht unmittelbar an der Oberfläche des Gehäuses 2 der Werkzeugmaschine 1, sondern im Inneren des Gehäuses 2 der Werkzeugmaschine 1 befindet. Das Licht der Lichtquelle 11 ist mit Hilfe des Lichtleielements 16 für einen Anwender der Werkzeugmaschine 1 besser sichtbar.

Wie in Figur 4 und 7 ersichtlich ist an der Unterseite 14a der Schutzhülle 14 eine halbrunde Erhebung 17 vorgesehen. Die Erhebung 17 besteht dabei aus demselben Material wie die Schutzhülle 14. An einer Innenseite des Gehäuses 2 der Werkzeugmaschine 1 ist eine zu der Erhebung 17 der Schutzhülle 14 korrespondierende Vertiefung vorgesehen, in welche die Erhebung 17 eingepasst werden kann. Durch die Einpassung der Erhebung 17 in die entsprechende Vertiefung kann die Bedienvorrichtung 7 korrekt zu dem Gehäuse 2 der Werkzeugmaschine 1 ausgerichtet werden.

Die Vertiefung an der Innenseite des Gehäuses 2 der Werkzeugmaschine 1 ist in den Figuren nicht gezeigt.

Alternativ kann neben der Erhebung 17 auch noch eine Vertiefung an der Unterseite 14a der Schutzhülle 14 vorgesehen sein. Zu dieser Vertiefung ist dann an einer Innenseite des Gehäuses 2 eine korrespondierende Erhebung vorgesehen, sodass die Vertiefung und die Erhebung zueinander formschlüssig passen. Alternativ kann auch lediglich eine Vertiefung an der Unterseite 14a der Schutzhülle 14 vorgesehen sein.

Wie in Figur 3 gezeigt, ist ein erstes, zweites, drittes, viertes und fünftes Halteelement 18a, 18b, 18c, 18d, 18e als Ausprägung an der Innenseite des Gehäuses 2 der Werkzeugmaschine 1 vorgesehen.

Die Halteelemente 18a, 18b, 18c, 18d, 18e dienen zum Aufnehmen und Halten der Bedienvorrichtung 7 an dem Gehäuse 2. Die Halteelemente 18a, 18b, 18c, 18d, 18e sind so ausgestaltet, dass eine kraftschlüssige Verbindung zwischen der Bedienvorrichtung 7 und dem Gehäuse 2 entsteht.

Alternativ können die Halteelemente 18a, 18b, 18c, 18d, 18e auch so ausgestaltet sein, dass eine formschlüssige Verbindung zwischen der Bedienvorrichtung 7 und dem Gehäuse 2 entsteht.

Darüber hinaus ist auch eine stoffschlüssige Verbindung zwischen den Halteelementen 18a, 18b, 18c, 18d, 18e und den Gehäuse 2 möglich.

### Bezugszeichen

- 1: Werkzeugmaschine
- 2: Gehäuse der Werkzeugmaschine
- 2a: vorderes Ende des Gehäuses
- 2b: hinteres Ende des Gehäuses
- 2c: oberes Ende des Gehäuses
- 2d: unteres Ende des Gehäuses
- 3: Haupthandgriff
- 3a: freies Ende des Haupthandgriffs
- 3b: Energieversorgung
- 4: Hilfshandgriff
- 5: Werkzeugaufnahme
- 6: Werkzeug
- 7: Bedienvorrichtung
- 8: Leiterplatte
- 8a: vorderes Ende der Leiterplatte
- 8b: hinteres Ende der Leiterplatte
- 8c: Oberseite der Leiterplatte
- 8d: Unterseite der Leiterplatte
- 9: Mikrocontroller
- 10a: erstes Schaltelement
- 10b: zweites Schaltelement
- 10c: drittes Schaltelement
- 11: Lichtquelle
- 12: Anschlusseinrichtung
- 13: Leitungen
- 14: Schutzhülle
- 15a: erstes Tastelement
- 15b: zweites Tastelement
- 15c: drittes Tastelement
- 16: Lichtleitelement
- 17: Erhebung
- 18a: erstes Halteelement
- 18b: zweites Halteelement
- 18c: drittes Halteelement
- 18d: viertes Halteelement
- 18e: fünftes Halteelement

## Patentansprüche

1. Bedienvorrichtung (7) für eine Werkzeugmaschine (1), insbesondere für ein Schleifgerät, enthaltend eine Leiterplatte (8) mit einem Mikrocontroller (9), wenigstens ein Schaltelement (10a, 10b, 10c) und eine Anschlusseinrichtung (12),
**dadurch gekennzeichnet, dass** die Leiterplatte (8) vollständig durch eine transparente, elastische Schutzhülle (14) ummantelt ist, wobei das wenigstens eine Schalterelement (10a, 10b, 10c) so an einer Oberseite (8c) der Leiterplatte (8) positioniert und die Schutzhülle (14) so ausgestaltet ist, dass durch das Schaltelement (10a, 10b, 10c) mittels einer Kraftausübung auf die Schutzhülle (14) bedienbar ist.

2. Bedienvorrichtung (7) nach Anspruch 1,
**dadurch gekennzeichnet, dass** die Leiterplatte (8) wenigstens eine Lichtquelle (11) enthält, wobei die wenigstens eine Lichtquelle (11) so an der Leiterplatte (8) positioniert und die Schutzhülle (14) so ausgestaltet ist, dass Licht von der wenigstens einen Lichtquelle (11) durch die Schutzhülle (14) scheinen kann.

3. Bedienvorrichtung (7) nach Anspruch 1 oder 2,
**dadurch gekennzeichnet, dass** die Leiterplatte (8) wenigstens eine Lichtquelle (11) sowie ein wenigstens ein Lichtleitelement (16) enthält.

4. Bedienvorrichtung (7) nach wenigstens einem der Ansprüche 1 bis 3,
**dadurch gekennzeichnet, dass** an einer Oberfläche der Schutzhülle (14) wenigstens ein Tastelement (15a, 15b, 15c) positioniert ist, mit dem das wenigstens eine Schalterelement (10a, 10b, 10c) durch die Schutzhülle (14) bedienbar ist.

5. Bedienvorrichtung (7) nach wenigstens einem der Ansprüche 1 bis 4,
**dadurch gekennzeichnet, dass** an wenigstens einer Oberfläche der Schutzhülle (14) eine Erhebung (17) und/oder Vertiefung positioniert ist.

6. Bedienvorrichtung (7) nach wenigstens einem der Ansprüche 1 bis 5,
**dadurch gekennzeichnet, dass** die Schutzhülle (14) wenigstens teilweise ein thermoplastischen Polyamid enthält.

7. Werkzeugmaschine (1) mit wenigstens einer Bedienvorrichtung (7) nach wenigstens einem der Ansprüche 1 bis 6.

8. Werkzeugmaschine (1) mit wenigstens einer Bedienvorrichtung (7) nach Anspruch 7,
**dadurch gekennzeichnet, dass** die wenigstens eine Bedienvorrichtung (7) an einem Haupthandgriff (3) der Werkzeugmaschine (1) positioniert ist.

9. Werkzeugmaschine (1) mit wenigstens einer Bedienvorrichtung (7) nach Anspruch 7,
**dadurch gekennzeichnet, dass** die wenigstens eine Bedienvorrichtung (7) innerhalb eines Gehäuses (2) der Werkzeugmaschine (1) positioniert ist.
